# EUROPÄISCHE PATENTSCHRIFT

(11) **EP 2 715 016 B1**
(45) Veröffentlichungstag und Bekanntmachung des Hinweises auf die Patenterteilung: **26.12.2018**
(21) Anmeldenummer: 12723675.0
(22) Anmeldetag: 24.05.2012
(51) Int. Cl.: E04H 12/22, A45B 23/00

(54) **SCHIENENVORRICHTUNG, VERSCHIEBEVORRICHTUNG SOWIE SCHIRMSTÄNDER**
RAIL DEVICE, SHIFITING DEVICE AND UMBRELLA STAND
DISPOSITIF DE RAIL, DISPOSITIF DE DÉPLACEMENT ET SUPPORT POUR PARAPLUIE

(30) Priorität: 03.06.2011 DE 102011105860
(43) Veröffentlichungstag der Anmeldung: 09.04.2014
(73) Patentinhaber: Hubner, Reinhold, 97234 Reichenberg (DE)
(72) Erfinder: Hubner, Reinhold, 97234 Reichenberg (DE)
(74) Vertreter: Götz, Georg Alois
(86) Internationale Anmeldenummer: PCT/EP2012/059742
(87) Internationale Veröffentlichungsnummer: WO 2012/163802

(56) Entgegenhaltungen:
- EP-A2- 0 070 954
- DE-U1- 29 915 303
- DE-U1-202009 017 625

## Beschreibung

Die Erfindung betrifft eine Schienenvorrichtung für Sonnenschirme mit wenigstens einer Schiene.

Bei großflächigen Sonnenschirmen zur Beschattung von Terrassen, Schwimmbädern oder Gärten besteht das Problem, dass diese aufgrund ihrer großen Angriffsfläche für Windbewegungen einerseits ausreichend zu befestigen und andererseits aufgrund des Sonnenlaufs zur Umpositionierung trotzdem noch beweglich sind. Bei derartigen Schirmen kann es sich beispielsweise um Mittelstockschirme, knickbare Mittelstockschirme und Ampelschirme handeln. Die Ampelschirme können als Freiarmschirme oder Seitenmastschirme ausgebildet sein. Die Grundfläche im aufgespannten Zustand kann quadratisch, rechteckig, kreisförmig oder oval sein. Daher ist es bekannt, mit Wasser zu befüllende Schirmständer aus Kunststoff auf einer Seite mit Rollen zu versehen, so dass diese auf der anderen Seite hochgehoben und zur Neupositionierung gerollt werden können.
Aus der DE29915303U1 ist ein drehbarer Liegeplatz bekannt, der eine Drehscheibe mit einer U-förmigen Führungsring auf einer Bodenplatte aufweist. Mittig der Bodenplatte befindet sich eine Aufnahme für einen Sonnenschirm.

Trotzdem ist eine erhebliche Kraft in einer rückenbelastenden, gebückten Körperhaltung nötig, um das zum Beispiel mit Wasser gefüllte Behältnis überhaupt anheben zu können. Daher ist es aus der DE 202009017625 U1 bekannt, den Sonnenschirm samt Ständer auf einem Schienensystem zu verfahren. Dadurch kann der Sonnenschirm samt Ständer verschoben werden, ohne dass er angehoben werden muss. Jedoch ist weiterhin ein Ständer bzw. Sockel mit einer Masse von ca. 180kg nötig, die dementsprechend eine große Fläche von ca 0,25 m² belegt, wenn man von einer Seitenlänge von 0,5 m des Sockels ausgeht.

Es besteht daher Bedarf an einer Schienenvorrichtung, bei der der Schirm auch ohne Sockelgewichte von ca. 180kg ausreichend befestigt werden kann.

Zur Lösung dieses Problems ist erfindungsgemäß eine Schienenvorrichtung nach Anspruch 1 vorgesehen.

Die Schienenvorrichtung ist bei der Montage fest auf der Terrasse oder dem Rasen zu fixieren. Aufgrund der im Querschnitt vorhandenen C-Form kann eine in der Schiene angeordnete Rolle dazu verwendet werden, die Kraft, mit der die Schiene am Untergrund befestigt ist, auf den Sonnenschirm zu übertragen, wenn dieser aufgrund von Windbewegungen umzukippen droht. Der Sonnenschirm wird also nicht mehr mittels eines Dutzende Kilo schweren Sockels am Boden befestigt, vielmehr erfolgt die Befestigung über Rollen in Schienen. Es müssen nicht alle Rollen, die zur Bewegung des Sonnenschirms verwendet werden, in der Schiene der Schienenvorrichtung verankert sein, wenigstens eine Rolle in einer Schiene reicht aus. Sind weitere Rollen zur Fortbewegung des Schirms vorgesehen, so können diese auch außerhalb der Schiene beispielsweise auf dem Terrassenboden oder dem Erdboden abgerollt werden. Der Ständer kann infolgedessen mit einem minimalen Gewicht konstruiert werden, er muss lediglich die Kraftübertragung von der Rolle zum Schirm gewährleisten. Daher kann beispielsweise auch ein Leichtmetall wie Aluminium zur Konstruktion herangezogen werden. Infolgedessen kann das Gewicht des Schirmes samt Ständer auf einen Bruchteil des vorherigen Gesamtgewichts reduziert werden, wodurch sich der Sonnenschirm extrem leicht bewegen lässt. Damit wird das Neuausrichten des Sonnenschirms zur Nachverfolgung der Sonnenbewegung extrem vereinfacht. Den eigentlichen Halt liefert der Untergrund selbst, der wie die Terrasse die oben genannte Masse von 180kg mühelos überschreitet und so, die genügende Stabilität der Schienen vorausgesetzt, damit eine noch größere Stabilität bietet.

Vorzugsweise kann die Schienenvorrichtung gebogen und als Kreisbogenumfangsegment geformt sein. Dabei ist selbstverständlich gemeint, dass jede einzelne Schiene gebogen und als Kreisbogenumfangsegment geformt ist. Durch die Biegung der Schienen wird erreicht, dass der Schirm, sofern er zur Erzielung eines maximalen Schattenwurfs im oberen Bereich des Stiels abgewinkelt wurde, bei der Weiterbewegung automatisch von der Winkelstellung her so geändert wird, dass zu jeder Tageszeit ein maximaler Schattenwurf erzielt wird.

Vorzugsweise kann die Öffnung der Schiene nach oben weisen. Bei dieser Ausrichtung der Öffnung kann im Gegensatz zu einer Öffnung der Schiene zur Seite hin die Breite der Schiene verringert werden, so dass der benötigte Einbauraum minimiert wird. Dies ist insbesondere beim nachträglichen Einbau der Schienenvorrichtung praktisch, da die Schienen dann leichter in bereits verlegte Terrassenplattenaufbauten einzufügen sind. Alternativ oder zusätzlich kann die Schiene auf der zum Boden bzw. nach unten weisenden Seite Löcher/Öffnungen aufweisen, die Wasser und Schmutzpartikel nach unten durchfallen lassen. Die Löcher/Öffnungen sind zweckmäßig so zu bemessen, dass die Schiene bzw. deren Stabilität nicht übermäßig geschwächt wird.

Daneben betrifft die Erfindung eine Verschiebevorrichtung für einen Sonnenschirm mit wenigstens zwei Streben, die einen vorgegebenen Winkel miteinander einschließen, wobei sie wenigstens eine Rolle aufweist, die in eine C-förmige Schiene einer Schienenvorrichtung einbringbar und darin verfahrbar ist. Die Verschiebevorrichtung wird dementsprechend nicht mittels Gewichtskraft auf den Boden gepresst, vielmehr ist sie durch die Rollen in den Schienen verankert. Zur Herstellung einer stabilen Grundfläche sind zwei gekreuzte Streben vorzusehen, wobei die durch die Streben aufgespannte Grundfläche wenigstens ein Dreieck oder Viereck umfasst. Die Streben können beispielsweise T, L- oder X-förmig angeordnet sein. Dabei kann die X-Form so gestaltet sein, dass die Streben im Wesentlichen einen rechten Winkel einschließen und der Kreuzungspunkt der Streben oder die Endpunkte einer Strebe über einer bzw. zwei Schienen angeordnet sind. Am Kreuzungspunkt oder den Endpunkten sind dann in den Schienen verfahrbare Rollen montiert. Alternativ kann der eingeschlossene Winkel 90° je nach Sichtweise über- oder unterschreiten. Die Endpunkte beider Streben sind dann mit in den Schienen verfahrbaren Rollen versehen und der Sonnenschirm wird auf dem Kreuzungspunkt der Streben montiert.

Vorzugsweise kann die Verschiebevorrichtung als Streben eine Querstrebe und eine im Wesentlichen senkrecht dazu angeordneten Längsstrebe aufweisen. Diese können neben der beschriebenen X-Form auch eine T- oder L-Form bilden. Die T-Form, bei der die Querstrebe in der Mitte der Längsstrebe befestigt ist, ist im Hinblick auf die wirkenden Kräfteverhältnisse vorzuziehen.

Da die Verschiebevorrichtung den Sonnenschirm nicht mehr mittels Gewichtskraft gegen ein Umkippen sichern muss, kann sie viel kompakter und auch mit leichteren Materialien konstruiert werden als die aus der DE 202009017625 U1 bekannte Verschiebevorrichtung. Dadurch kann die durch die Verschiebevorrichtung belegte Fläche auf unter 0,1 m² verringert werden. Insbesondere kann eloxiertes Aluminium für die Schienen verwendet werden, wodurch diese abriebfester werden und von der Farbe an den umgebenden Boden wie den Terrassenbelag angepasst werden können.

Vorzugsweise kann die Rollfläche der Rolle aus Kunststoff oder Gummi bestehen. Durch diese Materialien kann die Reibung innerhalb der Schiene beim Rollen verringert werden, wodurch das Verschieben des Sonnenschirms nochmals erleichtert wird. Auch lassen sich die Quietschgeräusche vermeiden, die beim Reiben von Metall auf Metall entstehen können. Die Anzahl der Rollen kann auch in Abhängigkeit der maximalen Tragkraft der Verschiebevorrichtung gewählt werden. Je mehr Rollen vorgesehen sind, desto besser verteilt sich das Gewicht des Sonnenschirmes und desto schwerer kann der Sonnenschirm ausfallen. Insbesondere eine Rolle unterhalb des Auflagepunkts des Sonnenschirms auf der Verschiebevorrichtung erhöht die Gesamtstabilität des Schirmständers.

Mit besonderem Vorteil kann die Verschiebevorrichtung eine Halterung für Sonnenschirme aufweisen, die an den Durchmesser des Standrohrs des Sonnenschirms anpassbar ist. Eine derartige Halterung kann beispielsweise aus einer Verstellschraube bestehen, an deren Ende innerhalb der Halterung sich eine gebogene Platte in Form eines Zylinderumfangsegmentes befindet. Diese Platte selbst ist drehbar an der Verstellschraube befestigt, weshalb die Platte durch Drehung von außen innerhalb der Halterung verschoben werden kann. Damit lassen sich alle Standrohre, die sich grundsätzlich in die Halterung einbringen lassen, mittels der Platte fixieren. Dadurch lassen sich fast alle bereits vorhandenen Sonnenschirme mit der Verschiebevorrichtung weiter verwenden.

Vorzugsweise kann die Verschiebevorrichtung eine Kipphilfe zum Umkippen des Sonnenschirms aufweisen, die mittels einer Gasfeder ein Kippen des Sonnenschirms abfedert. Die Gasfeder ist an zwei mittels Scharnier verbundenen Rohren befestigt und wirkt beim Zusammenschieben infolge eines Umklappens des Sonnenschirms dämpfend. Die Rohre sind Rohrabschnitte des Standrohrs des Sonnenschirms. Die Gasfeder nutzt ein unter Druck stehendes Gas zur Bereitstellung der Federkraft. Die Gasfeder ermöglicht es dabei, dass der Schirm zum Ausbau gekippt werden kann, ohne dass beim Lösen einer entsprechenden Arretierung sofort die Gefahr des Umfallens besteht. Weiterhin kann die Gasfeder auch benutzt werden, um den Schirm sicher und ohne große körperliche Anstrengung schnell zur Seite umlegen zu können, ganz ohne den Schirm aus der Halterung auszubauen. Dies erlaubt das rasche Umklappen beispielsweise bei einem Unwetter oder das vereinfachte Abbauen bei längerer Abwesenheit.

Mit besonderem Vorteil kann die Verschiebevorrichtung zwei Längsstreben und eine Querstrebe aufweisen, wobei die Längsstreben im Wesentlichen über jeweils eine Schiene verfahrbar sind. Dabei kann der Sonnenschirm grundsätzlich an jeder Stelle der Querstrebe oder auch einer der Längsstreben bzw. die Halterung des Sonnenschirms angeordnet werden. Bevorzugt ist jedoch, dass die Halterung des Sonnenschirms sich auf einem der beiden Kreuzungspunkte von Längs- und Querstrebe befindet, um so unnötige Hebelkräfte zu vermeiden. Die sozusagen freie Längsstrebe kann dann auch eine geringere Länge aufweisen als die Längsstrebe, auf der die Halterung des Sonnenschirms befestigt ist. Dieser Gesamtaufbau ermöglicht, wie bereits beschrieben, eine verbesserte Kräfteverteilung, wodurch wiederum die Sicherheit erhöht werden kann.

Mit besonderem Vorteil kann wenigstens eine Längsstrebe wenigstens einen Doppelrollwagen aufweisen. Doppelrollwägen besitzen vier in einer Schiene verfahrbare Rollen und erlauben eine verbesserte Fixierung und verbesserte Laufeigenschaften der Verschiebevorrichtung an der Schiene, was ebenfalls zur Erhöhung der Stabilität und Sicherheit beiträgt.

Vorzugsweise kann die Verschiebevorrichtung wenigstens eine auf einer Schiene verfahrbare Laufrolle aufweisen. Die Laufrolle kann eine Führungsfeder aufweisen, diese ist aufgrund der sowieso vorhandenen Führung der Verschiebevorrichtung bei Verwendung zweier Schienen aber unnötig.

Mit besonderem Vorteil kann die Verschiebeeinrichtung eine Arretiervorrichtung zum Feststellen der Verschiebevorrichtung aufweisen. Wie bereits ausgeführt wurde, erlaubt die erfindungsgemäße Verschiebevorrichtung ein extrem leichtes und komfortables Verschieben des Sonnenschirms. Damit dieser nicht bei der geringsten Windbewegung weggerollt wird, ist eine Arretiervorrichtung beispielsweise in Form einer Druckfeder mit von unten in die Schiene eingreifenden Bremsbacken vorzusehen. Es können auch einfache Arretiervorrichtungen beispielsweise in Form von Feststellschrauben verwendet werden, jedoch können Druckfedern so eingestellt werden, dass sie mit einer bestimmten Kraft lösbar sind. Dadurch ist es möglich, die Druckfeder beispielsweise durch Drauftreten zu lösen, wobei die aufzuwendende Kraft so eingestellt werden kann, dass nur Jugendliche und Erwachsene das nötige Gewicht mitbringen, um eine Lösung der Druckfeder zu erreichen. Dadurch wird vermieden, dass Kinder versehentlich die Druckfeder lösen. Dadurch, dass die Druckfedern alleine mittels Gewichtskraft lösbar sind, wird auch vermieden, dass Personen mit geringeren Kraftreserven die Lösung der Arretiervorrichtung nicht vollbringen. Dieses Problem kann beispielsweise bei Feststellschrauben bestehen, die von Personen mit großer Kraft derart festgezogen werden können, dass sie für andere nicht mehr lösbar sind. Auch könnte das Gewinde durch häufiges Benutzen beschädigt werden. Die Ausgestaltung der Arretiervorrichtung als Druckfeder erlaubt somit eine schmutzunempfindliche Arretierung, die zudem den Vorteil aufweist, dass die Arretierwirkung beispielsweise bei angreifendem Wind noch verstärkt wird. Die Druckfeder kann mit einem lösbaren Pedal ausgestattet sein. Das Pedal zum Lösen der Arretierung kann durch eine Steckverbindung in den Arretiermechanismus eingeführt werden. So kann das Verschieben des Sonnenschirms durch Unbefugte beispielsweise in Gaststätten durch Entfernen des Pedals verhindert werden.

Vorzugsweise kann die Querstrebe längenverstellbar sein. Bei Vorsehen mehrerer Querstreben müssen selbstverständlich alle Querstreben längenverstellbar sein, um die Verschiebevorrichtung an unterschiedliche Schienenabstände anpassen zu können. Die Schienenabstände variieren beispielsweise mit Terrassendielenbreiten oder Fliesengrößen, sofern die Schienen beim Neuanlegen einer Terrasse mit angelegt werden. In diesem Fall müssen dann nicht mehr die Fliesen oder Dielen an die Schienen angepasst werden, vielmehr werden die Schienen einfach jeweils zwischen zwei Reihen Fliesen eingearbeitet. Dabei ist es dann unerheblich, wie breit die Fliesen genau sind. Lediglich aufgrund der Verstellbarkeit der Querstreben vorgegebener Minimalwert und Maximalwert dürfen nicht unter- und überschritten werden, was jedoch leicht realisierbar ist. Zur Realisierung der Längenverstellbarkeit der Querstreben können diese beispielsweise aus einem Innenrohr und einem Außenrohr bestehen, wobei das Innenrohr an der einen Längsstrebe und das Außenrohr an der anderen Längsstrebe befestigt sind. Das Innenrohr wird zur Montage in das Außenrohr gesteckt und wird einfach an die richtige Position verschoben. Zur Arretierung der Querstrebe kann eine Querstangenarretierung vorgesehen sein, es ist jedoch auch denkbar, die Querstrebe ohne Arretierung zu belassen, da sie letzen Endes über die Rollen und die Längsstreben sowieso fixiert ist. Es sei lediglich der Vollständigkeit halber darauf hingewiesen, dass diese Ausgestaltung insbesondere bei einer Schienenvorrichtung mit zwei Schienen hilfreich ist, weshalb auch vom Vorhandensein zweier Längsstreben ausgegangen werden kann.

Vorteilhafterweise kann die Verschiebevorrichtung wenigstens eine Bürstvorrichtung zum Reinigen einer Schienenoberfläche oder Schieneninnenfläche umfassen. Dadurch kann vermieden werden, dass beispielsweise Laub, das sich längere Zeit auf der Schienenoberfläche befindet, beispielsweise durch die Verschiebevorrichtung selbst oder auch durch Personen in die Schiene hineingeschoben wird. Befindet sich die Verschmutzung bereits innerhalb der Schiene, kann eine Bürstvorrichtung innerhalb der Schiene verhindern, dass diese in die Rollen gerät. Die Verschmutzung wird dann bis zum Ende der Schiene vor der Verschiebevorrichtung hergeschoben, wo sie dann abgelagert wird. Bei Ansammlung größerer Schutzmengen sind dann lediglich die Schienenenden zu reinigen, wodurch der Wartungsaufwand erheblich verringert werden kann. Weiterhin kann auch ein Verklemmen oder sonstiger Ausfall der Rollen vermieden werden, was ebenfalls den Wartungsaufwand der Verschiebevorrichtung verringert. Die Bürstvorrichtungen können als passive oder aktive Bürstvorrichtungen ausgebildet sein. Passive Bürstvorrichtungen sind starr mit der Verschiebevorrichtung verbunden und werden mit der Verschiebevorrichtung mitverschoben. Aktive Bürstvorrichtungen sind dagegen drehbar angebracht und können über ein an der Verschiebevorrichtung angebrachtes Zahnrad, das beispielsweise mit einer Laufrolle verbunden ist, angetrieben werden. Durch diese rotatorische Bewegung wird die Reinigungswirkung noch erhöht.

Daneben betrifft die Erfindung einen Schirmständer für Sonnenschirme. Dieser zeichnet sich dadurch aus, dass er eine Schienenvorrichtung und eine Verschiebevorrichtung, beide wie oben beschrieben, aufweist.

Weitere Merkmale, Vorteile und Einzelheiten ergeben sich aus den im Folgenden beschriebenen Figuren und Ausführungsbeispielen. Dabei zeigen:
Figur 1 einen Schirmständer in Gesamtansicht,
Figur 2 eine Schiene in Querschnittsansicht in einer ersten Ausführungsform,
Figur 3 eine Schiene in Querschnittsansicht in einer zweiten Ausführungsform,
Figur 4 einen abgeknickten Sonnenschirm in Seitenansicht,
Figur 5 einen Schirmständer mit gebogenen Schienen,
Figur 6 einen Schirmständer mit geraden Schienen,
Figur 7 eine Verschiebevorrichtung in einer ersten Ausführungsform,
Figur 8 eine Querschnittsansicht der Verschiebevorrichtung,
Figur 9 die Verschiebevorrichtung von schräg oben,
Figur 10 eine Detailansicht eines Doppelrollwagens und einer Laufrolle,
Figur 11 eine Halterung,
Figur 12 eine Verschiebevorrichtung in einer zweiten Ausführungsform,
Figur 13 eine Verschiebevorrichtung mit Bürstvorrichtungen,
Figur 14 eine Querstrebe,
Figur 15 passive Bürstvorrichtungen zur Reinigung des Schieneninnenraums,
Figur 16 eine aktive Bürstvorrichtung,
Figur 17 eine Verschiebevorrichtung mit Gasfeder in einer ersten Stellung, und
Figur 18 eine Verschiebevorrichtung mit Gasfeder in einer zweiten Stellung.

Figur 1 zeigt einen Schirmständer 1 in Gesamtansicht. Der Schirmständer 1 besteht aus Schienen 2 und einer Verschiebevorrichtung 3. Da die Schienen 2 ein C-förmiges Profil aufweisen, in dem wenigstens ein Teil der Rollen der Verschiebevorrichtung 3, nämlich die Rollen 5, verfahren wird, kann die Verschiebeeinrichtung 3 ohne Zusatzgewicht oder Flüssigkeitstank zur Beschwerung auskommen. Der Sonnenschirm 4 wird einfach an der Verschiebevorrichtung 3 angebracht, wobei das Umkippen des Sonnenschirms 4 durch die Verankerung der Rollen 5 in den Schienen 2 verhindert wird. Dabei ist der Aufbau selbstverständlich so konzipiert, dass der Sonnenschirm 4 so auf der Verschiebevorrichtung 3 positioniert ist, dass die Verschiebevorrichtung 3 samt Sonnenschirm 4 ohne externe Krafteinwirkung stabil ist und nicht umkippt. Dementsprechend wird der Sonnenschirm 4 bevorzugt auf einem Kreuzungspunkt von der Querachse 6 und einer der Längsachsen 7 oder 8 positioniert. Dadurch befindet sich der Gesamtaufbau aus Verschiebevorrichtung 3 und Sonnenschirm 4 in einer stabilen Position, die lediglich gegen externe Krafteinwirkung wie beispielsweise einen Windstoß oder die Krafteinwirkung, die beim Bewegen der Verschiebevorrichtung auftreten kann, zu kompensieren. Weiterhin wird durch die Schienen 2 der Rollwiderstand der Rollen 5 der Verschiebevorrichtung 3 herabgesetzt, wodurch die Verschiebevorrichtung 3 einfach verfahrbar ist. Insbesondere erlaubt die Verwendung der Schienen 2 auch, dass die Verschiebevorrichtung 3 mittels eines Motors automatisch angetrieben wird, wie weiter unten noch ausführlicher beschrieben wird.

Figur 2 zeigt eine Schiene 2 in Querschnittsansicht. Die Öffnung 9 befindet sich dabei an der Oberseite der Schiene 2, damit die Verbindung 10 zwischen Rolle 5 und dem Gestell der Verschiebevorrichtung 3 durchgelassen werden kann. Dabei ist die Öffnung 9 so zu bemessen, dass die Rolle 5 nicht durchgelassen wird und somit die Verschiebevorrichtung 3 und den Sonnenschirm 4 in der Schiene 2 verankert. Das Material der Schiene 2 kann aus Metall oder Kunststoff bestehen, von der Materialwahl hängt allerdings auch die Biegefestigkeit der Schiene ab, was insbesondere an der Oberseite wichtig ist. Zur Erhöhung der Stabilität der Schiene 2 können Winkel oder Versteifungen eingebaut werden, die aus einem schwereren und stabileren Material bestehen, während die Hauptlast der Schiene aus einem leichten Material wie Aluminium oder Kunststoff aufgebaut ist.

Figur 3 zeigt eine alternative Ausgestaltung der Schiene 2, die den Vorteil aufweist, dass sie konstruktionsbedingt eine bessere Stabilität aufweist als die Schiene gemäß Figur 2. Insbesondere im Hinblick auf mögliche wirkende Zugkräfte an der Rolle 5 ist es vorteilhaft, die Öffnung 9 an der Seite der Schiene 2 vorzusehen. Bei dieser Ausgestaltung der Schiene 2 ist es vorteilhaft, wenn auf der Seite der Öffnung 9 ein L-förmiger bzw. umgekehrt L-förmiger Fortsatz der Schiene existiert, um das Verbindungsteil 10 zu schützen.

Die Rollen 5 können auf der Unterseite der Schiene 2 verfahren werden. Bei Vorhandensein von weiteren Rollen auf der Oberseite der Schiene 2 oder der Schienen 2, beispielsweise Laufrollen 39 wie weiter unten ausführlicher beschrieben, können die Rollen 5 aber auch auf der Innenfläche der Oberseite der Schiene 2 abrollen, um so eine größere Fixierung der Verschiebevorrichtung 3 zu erreichen.

Aus den Figuren 2 und 3 geht insbesondere hervor, dass unter einer C-förmigen Ausbildung der Schiene nicht nur abgerundete Ausgestaltungen, sondern insbesondere auch eckige Ausgestaltungen verstanden werden. Auch können die Kanten der Schiene an der Öffnung nach innen bzw. unten verlängert sein.

Figur 4 zeigt einen an und für sich bekannten abknickbaren Sonnenschirm in Querschnittsansicht. Dieser weist ein zumindest zweigeteiltes Standrohr 12 auf, das aus einem unteren Rohrabschnitt 13 und einem oberen Rohrabschnitt 14 besteht. Für den eigentlichen Schattenwurf ist die in Figur 4 aufgespannte Schirmplane 15 vorgesehen.

Figur 5 zeigt eine Ausgestaltung des Schirmständers 1 mit einem Sonnenschirm 4 in verschiedenen Positionen, mit dem eine Optimierung des Schattenwurfs möglich ist. Die Sonne 16 wandert im Tagesverlauf bekanntermaßen von Ost nach West. Aufgrund der dabei beschriebenen Bahn wandert der durch einen Sonnenschirm 4 erzeugte Schatten 17 um den Sonnenschirm herum. Dieses Prinzip wird beispielsweise bei Sonnenuhren ausgenutzt. Bei Sonnenschirmen führt die Bewegung der Sonne 16 jedoch zu dem eingangs beschriebenen Problem, dass die Position des Sonnenschirms 4 nach dem Sonnenstand auszurichten ist, um beispielsweise eine Liege beschattet zu halten. Alternativ kann selbstverständlich auf die Liege verrutscht werden, allerdings ist dies nicht bei jedem zu beschattenden Objekt möglich. Daher kann die Schiene 2 bzw. können die Schienen 2 gebogen sein. Die Biegung muss wenigstens in grober Näherung ein Kreissegment darstellen, wobei der Mittelpunkt des Kreises an der Position des zu beschattenden Objekts liegt. Dadurch wird erreicht, dass beim Verschieben des Sonnenschirms 4 mittels der Verschiebevorrichtung 3 immer die gleiche Stelle beschattet wird. Dabei kann der Schattenwurf dahingehend optimiert werden, dass der Sonnenschirm 4, wie in Figur 4 abgebildet, geknickt auf der Verschiebevorrichtung 3 angebracht ist. Da sich der Sonnenverlauf von Ost nach West nicht ändert, kann die Verschiebevorrichtung 3 vorteilhafterweise einen Motor aufweisen, mit dem die Verschiebevorrichtung 3 automatisch in Abhängigkeit des Tageszeitpunkts positioniert wird. Die entsprechende Steuereinrichtung ist dahingehend konfigurierbar, dass beispielsweise die Schienenlänge und andere relevante Parameter eingebbar sind. Da sich mit dem Tageszeitpunkt auch die Höhe des Sonnenstandes verändert, kann in einem weiteren Optimierungsschritt auch der Kippwinkel zwischen unterem Rohrabschnitt 13 und oberem Rohrabschnitt 14 motorgesteuert einstellbar sein. Diese Einstellung hängt beispielsweise vom Breitengrad ab. Am Äquator ist um 6 Uhr ein Winkel von 90°, mittags ein Winkel von 0° und abends ein Winkel von wiederum 90° umzusetzen, um den Schattenwurf zu maximieren. Die Winkelangaben ändern sich in Abhängigkeit des Breitengrades und sind leicht ermittelbar. Da es sich um eine Draufsicht handelt, ist der untere Rohrabschnitt 13 nicht dargestellt.

Alternativ kann, wie Figur 6 zeigt, ein Schirmständer 1 mit geraden Schienen 2 im Schattenwurf dadurch optimiert werden, dass die Ausrichtung des Sonnenschirmes 4 selbst angepasst wird. In diesem Fall ist ein weiterer Motor zum tageszeitabhängigen Drehen des Sonnenschirms 4 vorzusehen. Im Gegensatz dazu wird die Drehung bei dem Schirmständer 1 nach Figur 5 aufgrund der Biegung der Schienen 2 erreicht. Dadurch kann eine Steuereinheit eingespart werden. Im Zusammenhang mit der Kippvorrichtung weiter unten wird eine mögliche Ausgestaltung offenbart, die eine Drehbarkeit des Sonnenschirms ermöglicht.

Die automatische Einstellung mittels Motoren jeweils der Position der Verschiebevorrichtung 3, des Knickwinkels zwischen unterem Rohrabschnitt 13 und oberem Rohrabschnitt 14 sowie der Drehung des Schirmes 4 können jeweils unabhängig voneinander realisiert werden. Dabei ist jedoch die automatische Positionierung der Verschiebevorrichtung 3 am bedeutendsten zur Optimierung des Schattenwurfs.

Figur 7 zeigt eine Verschiebevorrichtung 3 in einer ersten Ausgestaltung. Sie besitzt zwei Längsstreben 7 und 8 und eine Querstrebe 6. An der Verbindungsstelle der Querstrebe 6 und der Längsstrebe 8 ist eine Halterung 18 sowie eine Druckfeder 19 zur Arretierung der Verschiebevorrichtung 3 dargestellt. Die Halterung 18 ist auf dem Kreuzungspunkt der Längsstrebe 8 und der Querstrebe 6 angebracht, wodurch eine Optimierung der auftretenden Drehmomentverhältnisse erreicht wird. Dabei ist die Querstrebe 6 bevorzugt jeweils an der Mitte der Längsstreben 7 und 8 befestigt. Es ist jedoch auch möglich, die Befestigung abseits der Mitte der Längsstreben 7 und 8 vorzunehmen. An den Enden der Längsstreben 7 und 8 befinden sich jeweils Doppelrollwägen 20 und Laufrollen 39, die die Verschiebevorrichtung 3 mit den Schienen 2 verbinden. Durch diese Kombination von Rollen, die auf der Innen- und der Außenfläche der Oberseite der Schiene 2 abrollen wird eine verbesserte Fixierung der Verschiebevorrichtung 3 erzielt. Bei dieser Ausgestaltung der Längs- und Querstreben ist es besonders vorteilhaft, wenn die verwendeten Rolleinheiten am Ende der Längsstrebe 8 und in der Mitte der Längsstrebe 7 angeordnet sind. Dies ist möglich, da die Längsstrebe 7 kürzer als die Längsstrebe 8 ist. Als Rolleinheiten können jeweils eine Rolle 5 oder einen Doppelrollwagen 20 oder eine Kombination von Doppelrollwagen 20 und Laufrolle 39 aufweisen. Die sich so ergebenden drei Rolleinheiten spannen an drei Punkten eine dreieckige Grundfläche auf, die einerseits die Stabilität des Aufbaus garantiert und andererseits die besten Rolleigenschaften aufweist. Eine Verschiebevorrichtung 3 mit vier Rolleinheiten oder allgemeiner Rollauflagepunkten könnte dagegen gerade bei Bodenunebenheiten und dementsprechender Ausrichtung der Schienen 2 eher zum Verkanten neigen.

Figur 8 zeigt eine Querschnittsansicht der Schiene 2, der Längsstrebe 8 und der darauf befindlichen Halterung 18, von der nur die Adapterplatte 30 dargestellt ist, sowie der Druckfeder 19. Die Druckfeder 19 ist dabei so ausgebildet, dass sie in Abhängigkeit einer gewissen Kraft betätigt werden kann, wobei die Kraftausübung alleine mittels Daraufstellen, also mit dem Körpergewicht, applizierbar ist. Wird die Druckfeder 19 beispielsweise auf ein Gewicht von 40kg eingestellt, kann verhindert werden, dass Kleinkinder die Verschiebevorrichtung 3 lösen und beim Bewegen der Verschiebevorrichtung 3 Schäden verursachen. Andererseits wird dadurch erreicht, dass auch weniger kräftige Personen allein durch ein darauf treten auf die Druckfeder 19 die Sperre lösen und betätigen können, und dadurch im Gegensatz zu beispielsweise Feststellschrauben nur einen minimalen Kraftaufwand benötigen. Dies erhöht die Sicherheit des Sonnenschirms 1, der ja bereits durch das Weglassen schwerer Fixierungsmittel auch sicherer wurde, nochmals.

Figur 9 zeigt den Schirmständer 1 mit Verschiebevorrichtung 3 und Schienen 2 aus einer schrägen Draufsicht. Die Halterung 18 umfasst eine Adapterplatte 30 und ein darauf fix montiertes Rohr 21.

Figur 10 zeigt die Anordnung von Laufrolle 30 und Doppelrollwagen 20 mit vier Rollen 5 an einem Ende der Längsstrebe 8. Diese Anordnung kann selbstverständlich an jeder Position jeder Strebe realisiert werden. Die Laufrolle 39, mit oder ohne Führungsfeder, ist auf der Oberfläche der Oberseite der Schiene 2 angeordnet, die Rollen 5 des Doppelrollwagens 20 auf der Innenfläche der Oberseite. Der Doppelrollwagen 20 weist eine M-Schraube auf, mit der der Druck, mit dem die Rollen 5 des Doppelrollwagens 20 an die Schiene gepresst werden , einstellbar ist.

Figur 11 zeigt, wie die Halterung 18 an unterschiedliche Sonnenschirme anpassbar ist. Hierfür befindet sich am Halterungsrohr 21 eine Fixierschraube 22 mit einer Halterungsplatte 23. Die Halterungsplatte 23 ist drehbar an der Fixierschraube 22 befestigt. Auf der Außenseite des Halterungsrohres 21 besitzt die Fixierschraube 22 selbstverständlich Griffmittel, damit sie von Hand drehbar ist. Am Halterungsrohr 21 befindet sich ein Gewindeeingriff 24, in dem die Fixierschraube 22 verdreht wird. Dadurch wird es möglich, auch Schirme mit unterschiedlichen Stangen bzw. Rohrdurchmessern im Halterungsrohr 21 zu fixieren. Zur Optimierung der Drehmomentverhältnisse kann vorgesehen sein, dass die Fixierschrauben 22 mit Halterungsplatten 23 beidseitig am Halterungsrohr 21 angeordnet sind, so dass der untere Rohrabschnitt 13 des Sonnenschirmes 4 immer exakt über dem Kreuzungspunkt der Querstrebe 6 mit der Längsstrebe 8 positionierbar ist.

Figur 12 zeigt eine alternative Ausgestaltung der Verschiebevorrichtung 3, wobei die Querstrebe 6 und die Längsstrebe 8 jeweils an ihren Mittelpunkten miteinander verbunden sind. Die Querstrebe 6 kann wie in Figur 8 dargestellt aufgebaut sein, im Unterschied zur vorhergehenden Ausführungsform der Verschiebevorrichtung 3 befinden sich an den Enden der Querstrebe 6 jedoch Rollen, die auf dem Untergrund, auf dem der Schirmständer 1 positioniert ist, verfahren werden können. Es handelt sich also nicht um Rollen, die in eine C-förmige Schiene 2 einbringbar sind, noch handelt es sich um einen Doppelrollwagen 20 oder Laufrollen 39. Vielmehr können hier große und stabile Rollen zum Einsatz kommen, die insbesondere für weicheren Untergrund eine großflächige Rollfläche aufweisen sollen.

Figur 13 zeigt eine mögliche Ausgestaltung und Anordnung von Bürstvorrichtungen 25 und 26, die die Schienen 2 auf ihrer Oberseite abbürsten. Dabei sind halbrunde oder dreieckige Ausgestaltungen denkbar, wobei rein exemplarisch an der Längsstrebe 7 halbrunde Bürstvorrichtungen 25 und an der Längsstrebe 8 dreieckige Bürstvorrichtungen 26 dargestellt sind. Die Bürstvorrichtungen 8 können selbstverständlich auch andere Formen aufweisen, jedoch erlauben die dargestellten Formen ein besonders gutes Herabfegen von auf den Schienen befindlichem Schmutz. Mit den Bürstvorrichtungen 25 und 26 kann so ein Eindringen von Schmutz in die Schienen 2 verhindert werden, wodurch die Wartbarkeit des Schirmständers 1 verbessert ist. Zur Verhinderung des Eindringens von Schmutz kann die Öffnung 9 der Schienen 2 auch mit einer Dichtvorrichtung verschlossen werden. Diese besteht aus einer Vielzahl von Borsten, die vom Öffnungsrand jeweils nach innen ragen. Die Borsten gehen von beiden Seiten der Öffnung ab und treffen sich in der Mitte. Das Verbindungsteil 10 kann dann beim Bewegen der Verschiebevorrichtung 3 die Borsten zur Seite drücken, nach dem Passieren des Verbindungsteils 10 begeben sich die Borsten wieder in ihre Ausgangsposition und dichten die Öffnung 9 ab.

Figur 14 zeigt eine Ausgestaltung der Querstrebe 6, die zur Anpassung an verschiedene Abstände der Schienen 2 vorgesehen ist. Wird der Schirmständer 1 beispielsweise direkt beim Neuverlegen einer Terrasse mit eingebaut, so ist es wünschenswert, den Schienenabstand an bestehende Fliesenbreiten oder Plattenbreiten anpassen zu können, und nicht die Platten an einen feststehenden Schienenabstand hin anpassen zu müssen. Dadurch wird Verschnitt des Belagmaterials verhindert und auch optisch eine Verbesserung erzielt, da nicht mitten im Belag plötzlich eine Reihe mit divergierender Breite auftaucht. Hierfür weist die Querstrebe 6 ein Innenrohr 27 und Außenrohr 28 auf, die ineinander verschiebbar sind. Das Innenrohr 27 ist beispielsweise an der Längsstrebe 7 befestigt, das Außenrohr 28 an der Längsstrebe 8. Auf diese Art und Weise lässt sich ein Abgleich auf ca. 20cm realisieren, insbesondere wenn man beachtet, dass ohne Angreifen der externen Kräfte der Schirmständer 1 sowieso eine stabile Position einnimmt.

Figur 15 zeigt Bürstvorrichtungen 29 zum Reinigen des Schieneninnenraums der Schienen 2. Hierfür sind an dem Verbindungsteil 10 Bürsten 29 befestigt, die den in die Schienen 2 gelangten Schmutz zu den Enden der Schienen 2 hinschieben. Dadurch wird die Verteilung des Schmutzes auf die Schienen 2 ganz automatisch durch Verschieben der Verschiebevorrichtung 3 konzentriert, wodurch der Reinigungsaufwand der Schienen erheblich vermindert werden kann. Durch Vorsehen der Bürsten 29 sind nur noch von Zeit zu Zeit die Schienenenden zu reinigen, und nicht der gesamte Schienenkanal. Insbesondere kann dadurch auch ein Festklemmen der Rollen 5 der Doppelrollwägen 20 durch beispielsweise Steinchen vermieden werden.

Figur 16 zeigt eine aktive Bürstvorrichtung 25. Das Zahnrad 40 ist mit einer Laufrolle 39 verbunden. Beim Bewegen der Verschiebevorrichtung 3 wird das Zahnrad 40 so mitbewegt und treibt die Bürstvorrichtung 25 an. Die Bürstvorrichtung kann auch innerhalb der Schiene 2 angeordnet sein. Die Pfeile 41, 42 und 43 zeigen dabei die Bewegungsrichtungen der Verschiebevorrichtung 3, des Zahnrades 40 und der Bürstvorrichtung 25. Durch die Änderung des Durchmessers eines der Zahnräder kann die Übersetzung verändert werden und so die Geschwindigkeit der Bürstvorrichtung 25 verändert werden.

Figur 17 zeigt eine Gasfeder 38 zur Verhinderung eines ungewollten Umkippens des Sonnenschirms 4. Nicht dargestellt ist die Arretierung des Scharniers 34. Das erste Innenrohr 33 steht senkrecht auf dem Kreuzungspunkt der Längsstrebe 8 und der Querstrebe 6, entweder direkt oder auf der Adapterplatte 30. Ein zweites Rohr 31 ist passgenau über dem Innenrohr 33 steckend und/oder drehbar. Die Rotation des Rohres 31 kann durch eine Arretiervorrichtung wie eine Feststellschraube an Rohr 33 arretiert werden. Das Innenrohr 33 fungiert dabei als Drehzapfen und das Rohr 31 als Drehhülse. Das Rohr 32 weist eine Schirmaufnahme auf und kann wie das oben beschrieben Halterungsrohr 21 gestaltet sein. Die Rohre 31 und 32 bilden in dieser Ausgestaltung die Halterung 18. Auf Rohr 31 ist das Rohr 32 mit einem Scharnier 34 befestigt. Auf der dem Scharnier 34 gegenüberliegenden Seite ist ein Mechanismus zur Fixierung des Scharniers 34 im aufrechten Zustand vorgesehen. In diesem Zustand stehen die Rohre 31 und 32 senkrecht übereinander. Die Arretierung des Scharniers 34 kann entweder durch Einrasten eines Schnapp-Mechanismus oder durch Sperren mithilfe von Spannbügeln oder dergleichen geschehen, die gegen unbeabsichtigtes Lösen gesichert sind. An den Rohren 31 und 32 ist jeweils ein Flansch 35 befestigt, der zur beweglichen Aufnahme der Augen jeweils der Kolbenstange 36 und des Kolbens 37 einer Gasfeder 38 dient. Die Gasfeder 38 ermöglicht das gedämpfte und kraftsparende Ablegen auch größerer Sonnenschirme 4 oder Schäfte beim Umlegen in die Horizontale und dient damit ebenfalls der Sicherheit. Das Aufrichten in die Vertikale erfolgt dagegen ohne Widerstand beziehungsweise mit Unterstützung der Gasfeder 38. Dabei sind Gaszugfedern und Gasdruckfedern bekannt. Beim Einbau sind diese jeweils so zu montieren, dass die beschrieben Funktionalität erreicht wird.

Alternativ kann das Rohr 31 direkt auf dem Kreuzungspunkt der Querstrebe 6 und der Längsstrebe 8 oder der Adapterplatte 30 montiert werden. Dann ist der Sonnenschirm 4 nur noch in die durch das Scharnier 34 vorgegebene Richtung kippbar.

Figur 18 zeigt die Gasfeder 38 in gespanntem Zustand. Zwischen den Scharnierteilen kann eine Sperre 44 angeordnet werden, die verhindert, dass die Gasfeder 38 das Scharnier 34 nach Entfernen des Sonnenschirms aus dem Rohr 32 zuschnappen lässt.

Selbstverständlich ist es auch möglich insbesondere bei Verwendung der erfindungsgemäßen Schirmständer 1 beispielsweise in großen Biergärten oder Schwimmbädern mehr als eine Verschiebevorrichtung 3 gleichzeitig in einer Schienenvorrichtung anzuordnen oder die Verschiebevorrichtung 3 derartig lang zu gestalten, dass mehrere Haltevorrichtungen 18 vorgesehen werden können.

Mit der Gasfeder 38, der Druckfeder 19 und der Verschiebevorrichtung 3 wird damit eine gleichzeitig kraftsparende und dabei sicherere Verstellbarkeit bzw. Verschiebbarkeit von Schirmständern 1 realisiert. Zusätzlich wird es möglich, die Sonnenschirme 4 automatisiert zu verschieben.

Selbstverständlich können in den Ausführungsbeispielen genannte Merkmale auch einzeln realisiert werden, sofern sie unabhängig voneinander sind. Beispielsweise lassen sich alle beschriebenen Bürstvorrichtungen untereinander kombinieren, es kann aber auch nur eine einzige Ausgestaltung verwendet werden. Die Drehbarkeit des Sonnenschirms mittels des auf das Innenrohr 33 aufgesteckten Rohrs 31 kann unabhängig vom Vorhandensein der Gasfeder 38 ausgeführt werden.

### Bezugszeichenliste

- 1: Schirmständer
- 2: Schiene
- 3: Verschiebevorrichtung
- 4: Sonnenschirm
- 5: Rolle
- 6: Querstrebe
- 7: Längsstrebe
- 8: Längsstrebe
- 9: Öffnung
- 10: Verbindungsteil
- 11: L-förmiger Fortsatz
- 12: Standrohr
- 13: Unterer Rohrabschnitt
- 14: Oberer Rohrabschnitt
- 15: Schirmplane
- 16: Sonne
- 17: Schatten
- 18: Halterung
- 19: Druckfeder
- 20: Doppelrollwagen
- 21: Halterungsrohr
- 22: Fixierschraube
- 23: Halterungsplatte
- 24: Gewindeeingriff
- 25: Bürstvorrichtung
- 26: Bürstvorrichtung
- 27: Innenrohr
- 28: Außenrohr
- 29: Bürste
- 30: Adapterplatte
- 31: Rohr
- 32: Rohr
- 33: Innenrohr
- 34: Scharnier
- 35: Flansch
- 36: Kolbenstange
- 37: Kolben
- 38: Gasfeder
- 39: Laufrolle
- 40: Zahnrad
- 41: Pfeil
- 42: Pfeil
- 43: Pfeil
- 44: Sperre

## Patentansprüche

1. Schienenvorrichtung für einen Sonnenschirm (4), welcher aufweist ein Standrohr (12) und eine Schirmplane (15), mit wenigstens einer am Untergrund befestigbaren Schiene (2), **dadurch gekennzeichnet, dass** die wenigstens eine Schiene (2) im Querschnitt eine im Wesentlichen C-förmige Gestalt mit einer Öffnung (9) nach oben oder zur Seite hin zur Aufnahme wenigstens einer Rolle (5) einer Verschiebevorrichtung (3) für einen Sonnenschirm (4) in einem Schieneninnenraum innerhalb der Schiene (2) aufweist, wobei der Sonnenschirm (4) an der Verschiebevorrichtung (3) anbringbar ist, und die Schiene (2) zur Verankerung des Sonnenschirms (4) am Untergrund über die Rolle (5) in der Schiene (2) ausgebildet ist, und die Öffnung (9) so bemessen ist, dass die Rolle (5) nicht durchgelassen wird und somit die Verschiebevorrichtung (3) und der Sonnenschirm (4) in der Schiene (2) verankert sind.

2. Schienenvorrichtung nach Anspruch 1, **dadurch gekennzeichnet, dass** sie gebogen und als Kreisbogenumfangssegment geformt ist.

3. Verschiebevorrichtung (3) für einen Sonnenschirm (4), welcher aufweist ein Standrohr (12) und eine Schirmplane (15), mit wenigstens zwei Streben, die einen vorgegebenen Winkel miteinander einschließen, wobei sie wenigstens eine Rolle (5) aufweist, die in eine C-förmige, eine Öffnung (9) nach oben oder zur Seite hin aufweisende und am Untergrund befestigbare Schiene (2) einer Schienenvorrichtung nach einem der Ansprüche 1 bis 2 einbringbar und in einem Schieneninnenraum innerhalb der Schiene (2) verfahrbar ist, wobei der Sonnenschirm (4) an der Verschiebevorrichtung (3) anbringbar ist, die Rolle (5) zur Verankerung des Sonnenschirms am Untergrund ausgebildet ist, und die Öffnung (9) so bemessen ist, dass die Rolle (5) nicht durchgelassen wird und somit die Verschiebevorrichtung (3) und der Sonnenschirm (4) in der Schiene (2) verankert sind.

4. Verschiebevorrichtung nach Anspruch 3, **dadurch gekennzeichnet, dass** sie als Streben eine Querstrebe (6) und eine im Wesentlichen senkrecht dazu angeordnete Längsstrebe (7, 8) aufweist.

5. Verschiebevorrichtung (3) nach Anspruch 4, **dadurch gekennzeichnet, dass** sie eine Kipphilfe (34) zum Umkippen des Sonnenschirms (4) aufweist, die mittels einer Gasfeder ein Kippen des Sonnenschirmes (4) abfedert.

6. Verschiebevorrichtung (3) nach einem der Ansprüche 3 bis 7, **dadurch gekennzeichnet, dass** sie zwei Längsstreben (7, 8) und eine Querstrebe (6) aufweist, wobei die Längsstreben (7, 8) im Wesentlichen über jeweils einer Schiene (2) verfahrbar sind.

7. Verschiebevorrichtung (3) nach einem der Ansprüche 3 bis 6, **dadurch gekennzeichnet, dass** die Längsstrebe (7, 8) wenigstens einen Doppelrollwagen (20) aufweist.

8. Verschiebevorrichtung (3) nach Anspruch 7, **dadurch gekennzeichnet, dass** sie wenigstens eine auf der Oberfläche einer Schiene (2) verfahrbare Laufrolle (39) aufweist.

9. Verschiebevorrichtung (3) nach einem der Ansprüche 3 bis 8, **dadurch gekennzeichnet, dass** sie wenigstens eine Arretiervorrichtung (19) zum Feststellen der Verschiebevorrichtung (3) aufweist.

10. Schirmständer (1) für einen Sonnenschirm (4), **dadurch gekennzeichnet, dass** er eine Schienenvorrichtung nach einem der Ansprüche 1 bis 2 und eine Verschiebevorrichtung (3) nach einem der Ansprüche 3 bis 9 aufweist.

## Claims

1. A rail device for a parasol (4) which has a stanchion (12) and an umbrella cover (15), with at least one rail (2) which can be fixed to the ground, **characterised in that** the at least one rail (2) has a substantially C-shaped design in cross-section, with an opening (9) towards the top or to the side, for receiving at least one roller (5) of a shifting device (3) for a parasol (4) in a channel within the rail (2), wherein the parasol (4) can be attached to the shifting device (3) and the rail (2) is designed to anchor the parasol (4) to the ground via the roller (5) in the rail (2), and the opening (9) is dimensioned such that the roller (5) is not allowed to pass therethrough, and the shifting device (3) and the parasol (4) are thus anchored in the rail (2).

2. The rail device according to claim 1, **characterised in that** it is curved and formed as a peripheral segment of an arc.

3. A shifting device (3) for a parasol (4) which has a stanchion (12) and an umbrella cover (15), with at least two struts which enclose a predetermined angle, wherein the device has at least one roller (5) which can be inserted into a C-shaped rail (2) of a rail device, according to one of claims 1 to 2, which has an opening (9) towards the top or to the side and can be fixed to the ground and can travel in a channel within the rail (2), wherein the parasol (4) can be attached to the shifting device (3), the roller (5) is designed to anchor the parasol to the ground and the opening (9) is dimensioned such that the roller (5) is not allowed to pass therethrough, and the shifting device (3) and the parasol (4) are thus anchored in the rail (2).

4. The shifting device according to claim 3, **characterised in that**, as struts, it has a transverse member (6) and a longitudinal member (7, 8) arranged substantially perpendicular thereto.

5. The shifting device (3) according to claim 4, **characterised in that** it has a tipping aid (34) to tip the parasol (4), which cushions tipping of the parasol (4) by means of a gas spring.

6. The shifting device (3) according to one of claims 3 to 7, **characterised in that** it has two longitudinal struts (7, 8) and a transverse strut (6), wherein the longitudinal struts (7, 8) can each travel substantially over one rail (2).

7. The shifting device (3) according to one of claims 3 to 6, **characterised in that** the longitudinal struts (7, 8) have at least one double rolling platform (20).

8. The shifting device (3) according to claim 7, **characterised in that** it has at least one caster (39) which can travel on the surface of a rail (2).

9. The shifting device (3) according to one of claims 3 to 8, **characterised in that** it has at least one locking device (19) for locking the shifting device (3).

10. An umbrella stand (1) for a parasol (4), **characterised in that** it has a rail device according to one of claims 1 to 2 and a shifting device (3) according to one of claims 3 to 9.

## Revendications

1. Dispositif de rail pour un parasol (4) comprenant un tube de support (12) et une voilure (15), avec au moins un rail (2) pouvant être fixé au sol, **caractérisé en ce que** ledit au moins un rail (2) présente une section transversale sensiblement en forme de C avec une ouverture (9) orientée vers le haut ou sur le côté pour la réception, dans un logement intérieur de rail ménagé dans le rail (2), d'au moins un rouleau (5) d'un dispositif de déplacement (3) pour un parasol (4), dans lequel le parasol (4) peut être fixé au dispositif de déplacement (3), et dans lequel le rail (2) pour l'ancrage du parasol (4) au sol est formé sur le rouleau (5) dans le rail (2), et dans lequel l'ouverture (9) est dimensionnée de telle sorte que le rouleau (5) ne peut pas être extrait et de telle sorte que le dispositif de déplacement (3) et le parasol (4) sont ancrés dans le rail (5).

2. Dispositif de rail selon la revendication 1, **caractérisé en ce qu'**il est courbé et a la forme d'un segment d'arc de cercle.

3. Dispositif de déplacement (3) pour un parasol (4) comprenant un tube de support (12) et une voilure (15), comprenant au moins deux jambes de force formant entre elles un angle prédéterminé, le dispositif de déplacement (3) comportant au moins un rouleau (5) qui peut être inséré dans un rail (2) à forme en C d'un dispositif de rail selon l'une des revendications 1 ou 2, ledit rail (2) comportant une ouverture (9) orientée vers le haut ou sur le côté et pouvant être fixé au sol, et le rouleau (5) pouvant être déplacé dans un logement intérieur de rail ménagé dans le rail (2), dans lequel le parasol (4) peut être fixé au dispositif de déplacement (3), dans lequel le rouleau (5) est conçu pour ancrer le parasol au sol, et dans lequel l'ouverture (9) est dimensionnée de telle sorte que le rouleau (5) ne peut pas être extrait et de telle sorte que le dispositif de déplacement (3) et le parasol (4) sont ancrés dans le rail (2).

4. Dispositif de déplacement selon la revendication 3, **caractérisé en ce qu'**il comporte, en tant que jambes de force, une traverse (6) et un longeron (7, 8) sensiblement perpendiculaire à la traverse (6).

5. Dispositif de déplacement (3) selon la revendication 4, **caractérisé en ce qu'**il comprend une aide à l'inclinaison (34) pour incliner le parasol (4), ladite aide à l'inclinaison (34) soutenant une inclinaison du parasol (4) au moyen d'un ressort à gaz.

6. Dispositif de déplacement (3) selon l'une quelconque des revendications 3 à 7, **caractérisé en ce qu'**il comprend deux longerons (7, 8) et une traverse (6), dans lequel les longerons (7, 8) sont essentiellement déplaçables sur un rail (2) respectif.

7. Dispositif de déplacement (3) selon l'une quelconque des revendications 3 à 6, **caractérisé en ce que** le longeron (7, 8) comprend au moins un chariot à doubles rouleaux (20).

8. Dispositif de déplacement (3) selon la revendication 7, **caractérisé en ce qu'**il comporte au moins un galet (39) mobile sur la surface d'un rail (2).

9. Dispositif de déplacement (3) selon l'une quelconque des revendications 3 à 8, **caractérisé en ce qu'**il comporte au moins un dispositif d'arrêt (19) pour immobiliser le dispositif de déplacement (3).

10. Support (1) pour un parasol (4), **caractérisé en ce qu'**il comporte un dispositif de rail selon l'une des revendications 1 ou 2 et un dispositif de déplacement (3) selon l'une quelconque des revendications 3 à 9.
